# EUROPÄISCHE PATENTSCHRIFT

(11) **EP 1 280 991 B1**
(45) Veröffentlichungstag und Bekanntmachung des Hinweises auf die Patenterteilung: **09.07.2008**
(21) Anmeldenummer: 01933597.5
(22) Anmeldetag: 11.04.2001
(51) Int. Cl.: F02M 61/16, F02M 61/10

(54) **EINSPRITZVENTIL MIT OPTIMIERTER FLÄCHENGEOMETRIE ZWISCHEN EINEM DÜSENKÖRPER UND EINER SPANNMUTTER**
INJECTION VALVE COMPRISING AN OPTIMIZED SURFACE GEOMETRY BETWEEN A NOZZLE BODY AND A RETAINING NUT
SOUPAPE D'INJECTION PRESENTANT UNE GEOMETRIE DES SURFACES OPTIMISEES ENTRE UN CORPS DE BUSE ET UN ECROU DE SERRAGE

(30) Priorität: 14.04.2000 DE 10018663
(43) Veröffentlichungstag der Anmeldung: 05.02.2003
(73) Patentinhaber: Continental Automotive GmbH, 30165 Hannover (DE)
(72) Erfinder: YALCIN, Hakan, 89231 Neu-Ulm (DE); VOIGT, Andreas, 93055 Regensburg (DE); LEWENTZ, Günter, 93055 Regensburg (DE); ENKE, Olaf, 22767 Hamburg (DE); PERRAS, Alwin, 92363 Breitenbrunn (DE)
(86) Internationale Anmeldenummer: PCT/DE2001/001430
(87) Internationale Veröffentlichungsnummer: WO 2001/079689

(56) Entgegenhaltungen:
- EP-A- 0 890 734
- DE-A- 19 523 243

## Beschreibung

Die Erfindung betrifft ein Einspritzventil gemäß dem Oberbegriff des Patentanspruchs 1.

Einspritzventile weisen üblicherweise ein Ventilgehäuse auf, in dem beispielsweise ein Aktor zur Steuerung eines Servoventils vorgesehen ist. Das Servoventil stellt einen Druck in einem Steuerraum ein. Weiterhin weist das Einspritzventil einen Düsenkörper auf, der einen Dichtsitz und Einspritzlöcher aufweist. Im Düsenkörper ist eine Ausnehmung eingebracht, in der eine Düsennadel geführt ist. Die Düsennadel wird in Abhängigkeit vom Druck im Steuerraum bewegt.

Die Ausnehmung weist einen Druckraum auf, der mit einer Kraftstoffleitung des Gehäuses verbunden ist. Da in der Kraftstoffleitung insbesondere bei Dieseleinspritzventilen ein Kraftstoff mit hohem Druck geführt ist, ergibt sich eine Dichtungsstelle zwischen dem Gehäuse und dem Düsenkörper. Die Dichtungsstelle wird vorzugsweise durch eine Anpressung des Düsenkörpers an das Gehäuse abgedichtet. Dazu ist eine Spannmutter vorgesehen, die mit einem Gewinde des Gehäuses verbunden ist, und die den Düsenkörper gegen das Gehäuse vorspannt. Die Vorspannung des Düsenkörpers erfordert insbesondere bei einem hohen Kraftstoffdruck große Vorspannkräfte. Die Vorspannkraft muss über eine optimierte Geometrie von der Spannmutter auf den Düsenkörper übertragen werden. Dazu ist es bekannt, am Düsenkörper eine Anliegefläche auszubilden, die kegelförmig ausgebildet ist und sich in Richtung auf die Spitze des Düsenkörpers verjüngt.

Gleichzeitig weist die Spannmutter eine kegelförmige Anliegefläche auf, die sich in Richtung auf die Spitze des Düsenkörpers verjüngt. Zwischen der Anliegefläche des Düsenkörpers und der Anliegefläche der Spannmutter ist ein definierter Differenzwinkel eingebracht, um eine definierte Flächenpressung zu gewährleisten. Bei einer sehr großen Vorspannkraft hat sich gezeigt, dass die Kraftwirkung senkrecht zur Längsrichtung des Düsenkörpers relativ groß wird und damit eine Ausweitung der Spannmutter in radialer Richtung erzeugt. Als Folge kann eine Beschädigung der Spannmutter auftreten.

Aus der EP 0 890 734 A2 ist ein Kraftstoffeinspritzventil für Brennkraftmaschihen bekannt, in dem ein Ventilglied in einer Bohrung axial verschiebbar geführt ist, wobei die Bohrung einen radial erweiterten Druckraum aufweist, in den wenigstens ein neben der Bohrung verlaufender Zulaufkanal mündet und mit einer Spannmutter, die mit einer inneren, konisch ausgebildeten Ringschulter an einem in Höhe des Druckraums angeordneten Ringabsatzes des Ventilskörpers anliegend diesen gegen den Ventilhaltekörper verspannt, ist der Ringabsatz auf seiner der Ringschulter zugewandten Seite derart gekrümmt ausgebildet, dass sich in einem vorgegebenen Abstand von der Ventilgliedachse ein ringförmig umlaufender Auflagepunkt ergibt, an dem die konische Ringschulter im montierten Zustand liegt. Das Kraftstoffeinspritzventil umfasst ein Gehäuse, mit einem Düsenkörper, mit einer Spannmutter, die mit dem Gehäuse verbunden ist, die mit einer ersten Anliegefläche auf einer zweiten Anliegefläche des Düsenkörpers aufliegt, wobei die Spannmutter den Düsenkörper mit dem Gehäuse verspannt. Die erste oder die zweite Anliegefläche weist eine Wölbung in Richtung auf die zweite bzw. erste Anliegefläche auf und die erste und die zweite Aufliegefläche liegen im Bereich der Wölbung aneinander an.

Aufgabe der Erfindung ist es, ein Einspritzventil bereitzustellen, bei dem eine optimierte Übertragung der Vorspannkraft auf den Düsenkörper erreicht wird.

Die Aufgabe der Erfindung wird durch die Merkmale des Anspruchs 1 gelöst. Das Einspritzventil nach dem Anspruch 1 weist eine optimierte Kraftübertragung zwischen der Spannmutter und dem Düsenkörper auf. Die optimierte Kraftübertragung wird dadurch erreicht, dass die Fläche, mit der die Spannmutter am Düsenkörper aufliegt, vergrößert ist. Die vergrößerte Fläche wird durch eine gewölbte Form erreicht, die entweder an der Spannmutter oder am Düsenkörper ausgebildet ist. Aufgrund der gewölbten Form wird anstelle einer Linienberührung zwischen dem Düsenkörper und der Spannmutter eine Ringflächenberührung gewährleistet.

Weitere vorteilhafte Ausbildungen der Erfindung sind in den abhängigen Ansprüchen angegeben.

Vorzugsweise weist die Anliegefläche, die auf der gewölbten Anliegefläche aufliegt, eine Kegelfläche auf. Die Kegelfläche ist vorzugsweise in einem Winkel von 40° und 60° zur Mittenachse des Einspritzventils angeordnet. Die Paarung der gegewölbten Anliegefläche mit der planen Kegelfläche bietet eine kostengünstige Ausführungsform.

In einer bevorzugten Ausführungsform weist die Spannmutter eine konkave Teilkugelfläche und der Düsenkörper eine konvexe Fläche auf. Durch diese Ausführungsform wird eine verbesserte Flächenberührung zwischen der Spannmutter und dem Düsenkörper erreicht.

Die gewölbte Anliegefläche weist eine konvexe Fläche auf. Der Radius der konvexen Fläche liegt vorzugsweise im Bereich von 20 bis 60 mm.

Die gewölbte Fläche ist für eine Unterstützung des Druckraums des Düsenkörpers vorzugsweise auf der Höhe des Druckraums angeordnet, so dass die Wirkungslinie der Vorspannkraft durch den Druckraum geht. Auf diese Weise wird gleichzeitig mit der Anpressung des Düsenkörpers an das Gehäuse der Druckraum von außen unterstützt, so dass eine hohe Druckfestigkeit des Düsenkörpers erreicht wird.

Eine optimale Druckunterstützung des Druckraums wird dadurch erreicht, dass die gewölbte Anliegefläche auf der Höhe der Mitte des Druckraums angeordnet ist.

Vorzugsweise weist die Spannmutter ein Ringteil auf, das in ein Hülsenteil übergeht. Das Hülsenteil ist senkrecht zur Längsachse des Einspritzventils angeordnet. Eine erste Anliegefläche ist am Ringteil angeordnet. Die Übertragung der radialen Vorspannkraft auf das Ringteil der erfinderischen Spannmutter ermöglicht es, das Hülsenteil relativ dünn auszuführen. Durch ein dünnes Hülsenteil wird insgesamt ein kleiner Durchmesser des Einspritzventils ermöglicht.

Die Erfindung wird im folgenden anhand der Figur 5 näher erläutert; es zeigt
Fig. 1 eine erste nicht erfindungsgemäße Ausführungsform mit einem Übertragungselement.
Fig. 2 eine zweite nicht erfindungsgemäße Ausführungsform mit einer gewölbten Anliegefläche,
Fig. 3 die gewölbte Anliegefläche im oberen Bereich des Druckraums,
Fig. 4 die gewölbte Anliegefläche im unteren Bereich des Druckraums. In Ausführungsform der Erfindung ist die konvexe Fläche 24 an der ersten Anliegefläche 9 der Spannmutter 1 angeordnet und die zweite Anliegefläche 10 kann in Form einer Kegelfläche ausgebildet sein, die in Richtung auf den zweiten Abschnitt 21 des Düsenkörpers 3 sich verjüngt.

Fig. 5 eine erfindungsgemäße Ausführungsform mit einer Teilkugelfläche und einer konvexen Fläche.

Des Weiteren zeigen die Figuren 2 bis 4 nicht erfindungsgemäße Ausführungsformen.

Fig. 1, nicht Gegenstand der Erfindung zeigt einen Teilquerschnitt durch ein Einspritzventil, bei dem ein Teil eines Gehäuses 2, ein Teil eines Düsenkörpers 3, ein Teil einer Spannmutter 1 und der Querschnitt durch ein Übertragungselement 4 dargestellt ist. Der Querschnitt ist senkrecht zu einer Mittensymmetrieachse 18 des Einspritzventils angeordnet. Alle in den Figuren dargestellten Teile sind rotationssymmetrisch zur Mittensymmetrieachse 18 ausgebildet.

Der Düsenkörper 3 weist einen ersten Abschnitt 19 auf, der zylinderförmig ausgebildet ist und mit einer Druckfläche 20 am Gehäuse 2 anliegt. Der erste Abschnitt 19 geht über eine zweite Anliegefläche 10 in einen zweiten Abschnitt 21 über, der ebenfalls zylinderförmig ausgebildet ist. Der zweite Abschnitt 20 weist einen kleineren Durchmesser als der erste Abschnitt 19 auf.

Der Düsenkörper 3 weist eine symmetrisch zur Mittenachse 18 angeordnete Ausnehmung 23 auf, die eine Erweiterung aufweist, die einen Druckraum 5 darstellt. Die Ausnehmung 23 dient als Kraftstoffspeicher. In der Ausnehmung 23 ist eine Düsennadel eingebracht, die an ihrer Spitze einem Dichtsitz im Düsenkörper zugeordnet ist. Die Düsennadel 6 ist im Bereich des ersten Abschnitts 19 in der Ausnehmung 23 geführt. Weiterhin sind im Düsenkörper 3 Einspritzlöcher eingebracht, die mit dem Druckraum 5 in Verbindung stehen und unterhalb des Dichtsitzes angeordnet sind. Liegt nun die Düsennadel 6 am Dichtsitz an, so ist keine Verbindung zwischen dem Druckraum 5 und den Einspritzlöchern gegeben. Wird die Düsennadel vom Dichtsitz abgehoben, so kann der Kraftstoff, der im Druckraum 5 vorliegt, seitlich an der Düsennadel 6 vorbei zu den Einspritzlöchern gelangen und es erfolgt eine Einspritzung.

Die zweite Anliegefläche 10 ist als Kegelfläche ausgebildet, die ausgehend vom ersten Abschnitt 19 in Richtung auf den zweiten Abschnitt 21 sich verjüngt. Die zweite Anliegefläche 10 weist vorzugsweise einen dritten Winkel c zur Mittensymmetrieachse 18 auf. Der dritte Winkel c liegt im Bereich von 10° bis 70°, vorzugsweise zwischen 40° bis 60°.

Der Düsenkörper 3 ist von einer Spannmutter 1 umfasst, die ein Ringteil 8 aufweist, das in ein Hülsenteil 7 übergeht. Das Ringteil 8 ist im Bereich des zweiten Abschnittes 21 angeordnet. Das Hülsenteil 7 ist entlang der zweiten Anliegefläche 10 und des ersten Abschnitts 19 bis zum Gehäuse 2 geführt. Das Hülsenteil 7 ist über ein Gewinde 14 mit dem Gehäuse 2 verschraubt. Das Ringteil 8 weist eine erste Anliegefläche 9 auf, die in einem zweiten Winkel b zur Mittensymmetrieachse 18 angeordnet ist. Der zweite Winkel b liegt vorzugsweise im Bereich von 90°. Die erste Anliegefläche 9 ist der zweiten Anliegefläche 10 zugewandt. Zwischen der Spannmutter 1 und dem Düsenkörper 3 ist das Übertragungselement 4 angeordnet, das vorzugsweise in Form eines Ringes ausgebildet ist. Der Querschnitt des Übertragungselementes 4 weist im wesentlichen eine Dreieckform auf, wobei eine dritte Anliegefläche 11 des Übertragungselementes 4 der ersten Anliegefläche 9 und eine vierte Anliegefläche 12 des Übertragungselementes 4 der zweiten Anliegefläche 10 zugeordnet ist. Das Übertragungselement 4 weist eine Außenfläche 22 auf, die im wesentlichen eine Zylinderfläche darstellt, die im wesentlichen parallel zur Innenfläche des Hülsenteils 7 angeordnet ist. Zwischen der Außenfläche 22 des Übertragungselementes 4 und der Innenfläche des Hülsenteils 7 ist ein definierter Spalt 13 vorgesehen.

Die erste und die dritte Anliegefläche 9, 11 und die zweite und die vierte Anliegefläche 10, 12 stellen eine erste bzw. eine zweite Flächenpaarung dar. Vorzugsweise ist die erste Anliegefläche 9 nahezu parallel zur dritten Anliegefläche 11 und die zweite Anliegefläche 10 nahezu parallel zur vierten Anliegefläche 12 angeordnet. Üblicherweise ist zwischen der ersten und dritten Anliegefläche 9, 11 und der zweiten und vierten Anliegefläche 10, 12 ein Differenzwinkel a vorgesehen.

Das Übertragungselement 4 weist in der Form eines Ringes eine teilkeilförmige Innenausnehmung auf, die im wesentlichen der Konusform der zweiten Anliegefläche 10 entspricht. Der Radius der Innenausnehmung des Übertragungselementes 4 ist in der Weise an die Konusform der zweiten Anliegefläche 10 angepasst, dass die gesamte vierte Anliegefläche 12 des Übertragungselementes 4 auf der zweiten Anliegefläche 10 des Düsenkörpers 3 aufliegt.

Die Spannmutter 1 ist mit dem Gehäuse 2 über das Gewinde 14 verschraubt, so dass das Übertragungselement 4 von der ersten Anliegefläche 9 in Richtung auf den ersten Abschnitt 19 gedrückt wird. Dabei kommt die vierte Anliegefläche 12 des Übertragungselementes 4 mit der zweiten Anliegefläche 10 des Düsenkörpers 3 in Berührung, wobei eine Kraftübertragung zwischen dem Ringteil 8 und der zweiten Anliegefläche 10 erfolgt. Durch den definierten Spalt 13 ist gewährleistet, dass keine radialen Kräfte auf das Hülsenteil 7 der Spannmutter 1 übertragen werden. Dies erlaubt eine relativ schmale Ausbildung des Hülsenteils 7, wodurch ein Einspritzventil mit kleinem Querschnitt ermöglicht wird.

Vorzugsweise ist die zweite Anliegefläche 10 im Düsenkörper 3 auf der Höhe ausgebildet, auf der ein Druckraum 5 im Düsenkörper 3 eingebracht ist, so dass die Wirklinie der Vorspannkraft durch den Druckraum 5 geht. Der Druckraum 5 ist mit der Kraftstoffleitung verbunden, so dass im Druckraum 5 Kraftstoff mit hohem Druck vorliegt. Durch die Einbringung des Druckraums 5 weist der Düsenkörper 3 im Bereich des Druckraums 5 eine geringe Wandstärke auf, so dass es von Vorteil ist, wenn von außen im Bereich des Druckraums 5 eine Vorspannkraft auf den Düsenkörper 3 ausgeübt wird, die dem Druck im Druckraum 5 entgegenwirkt. Diese Vorspannkraft wird durch das Übertragungselement 4 auf den Düsenkörper 3 ausgeübt. Auf diese Weise wird eine optimale Einleitung der Vorspannkraft auf die Wandung des Druckraums 5 erreicht.

Fig. 2 zeigt eine weitere nicht erfindungsgemäße Ausführungsform, die eine verbesserte Einlenkung der Vorspannkraft von der Spannmutter 1 auf den Düsenkörper 3 ermöglicht. In diesem Fall weist die zweite Anliegefläche 10 im Querschnitt eine konvexe Wölbung 24 auf. Die Wölbung 24 stellt eine im Querschnitt konvexe geformte Fläche dar. Die konvexe Fläche geht kontinuierlich aus der Fläche des ersten Abschnitts 19 hervor und geht vorzugsweise in einem definierten Radius in den zweiten Abschnitt 21 mit einem Winkel größer als 180° über. Die konvexe Fläche ist rotationssymmetrisch zur Mittensymmetrieachse 18 ausgebildet. Der Radius der konvexe Fläche liegt vorzugsweise im Bereich von 20 bis 60 mm. Die Spannmutter 1 ist über das Gewinde 14 mit dem Gehäuse 2 verschraubt und spannt den Düsenkörper 3 in Richtung auf das Gehäuse 2 vor. Dazu wird eine Vorspannkraft F von der Spannmutter 1 über die erste Anliegefläche 9 auf die zweite Anliegefläche 10 des Düsenkörpers 3 übertragen.

Die erste Anliegefläche 9 ist in diesem nicht erfindungsgemäße Ausführungsbeispiel als kegelförmige Innenfläche ausgebildet, die sich in Richtung auf den zweiten Abschnitt 21 des Düsenkörpers 3 verjüngt. Vorzugsweise ist die erste Anliegefläche 9 in Bezug auf die Mittensymmetrieachse 18 in einem vierten Winkel d angeordnet. Der vierte Winkel d liegt im Bereich von 10° bis 70°, vorzugsweise im Bereich von 40° bis 60°.

Die zweite Anliegefläche 10 ist der ersten Anliegefläche 9 zugeordnet und liegt in einem Auflagebereich 25 direkt an der ersten Anliegefläche 9 an. Der Aufliegebereich 25 erstreckt sich in der Längsrichtung des Düsenkörpers 3 über eine bestimmte Länge, so dass eine definierte Ringflächenpressung zwischen der Spannmutter 1 und dem Düsenkörper 3 erreicht wird. Diese Flächenpressung wird aufgrund der gewölbten Form der zweiten Anliegefläche 10 erreicht. Durch die konvexe Form der zweiten Anliegefläche 10 ist es nicht notwendig, die erste und die zweite Anliegefläche 9, 10 mit einem präzise eingestellten Differenzwinkel herzustellen. Für eine optimale Flächenpressung reichen größere Winkelbereiche aus. Dies ermöglicht eine einfache und kostengünstige Fertigung des Einspritzventils.

In Fig. 2 ist die konvexe Fläche 24 an der zweiten Anliegefläche 10 ausgebildet.

In einer Ausführungsform der Erfindung ist die konvexe Fläche 24 an der ersten Anliegefläche 9 der Spannmutter 1 angeordnet und die zweite Anliegefläche 10 kann in Form einer Kegelfläche ausgebildet sein, die in Richtung auf den zweiten Abschnitt 21 des Düsenkörpers 3 sich verjüngt.

In einer weiteren Ausführungsform ist der konvexen Fläche 24 des Düsenkörpers 3 eine konkave Teilkugelfläche zugeordnet, die an der Spannmutter 1 ausgebildet ist. Diese Ausführungsform bietet eine sehr gute Flächenberührung. Zudem können kleinere Radien verwendet werden, die bei der Fertigung leichter überprüft werden können.

Der Düsenkörper 3 ist bis auf die Form der zweiten Anliegefläche 10 und der Form der Spannmutter 1 entsprechend dem Düsenkörper 3 der Fig. 1 ausgebildet. Gleiche Teile sind mit gleichen Bezugszeichen versehen.

Die Spannmutter 1 geht, nicht Gegenstand der Erfindung, von einem Ringteil 8 in einem Übergangsbereich 26 in einen Hülsenteil 7 über. Der Übergangsbereich ist in Form einer Innenkegelfläche 9 ausgebildet, so dass sich die Wandung der Spannmutter 1 am Ringteil 8 bis zum Hülsenteil 7 stetig verkleinert. Da die Spannmutter 1 im wesentlichen eine Hülsenform aufweist, weist der Durchmesser der Innenausnehmung der Spannmutter 1 im Bereich des Ringteils 8 einen kleineren Wert auf als der Durchmesser der Innenausnehmung der Spannmutter 1 im Bereich des Hülsenteils 7. In die Innenausnehmung der Spannmutter 1 sind der Düsenkörper 3 und das Gehäuse 2 eingebracht.

Wesentlich ist, dass bei einer Flächenpaarung zwischen der Spannmutter 1 und dem Düsenkörper 3 mindestens eine gewölbte Anliegefläche vorliegt, so dass eine relativ breite Ringfläche als Aufliegebereich 25 erreicht wird, mit der die erste und zweite Anliegefläche 9, 10 aneinander anliegen und die Vorspannkraft übertragen wird. Durch die breite Ringflächen wird die Anpresskraft über einen geringeren Flächendruck eingebracht, so dass sowohl die Spannmutter 1 als auch der Düsenkörper 3 geringeren Spannungen ausgesetzt sind. Dies erlaubt eine dünnere Ausbildung der Wandung der Spannmutter 1 und auch eine dünnere Ausbildung der Wandung des Düsenkörpers 3.

Fig. 2, nicht Gegenstand der Erfindung, zeigt eine optimierte Lage des Berührungsbereichs zwischen der ersten Anliegefläche 9 und der zweiten Anliegefläche 10, die in einem zweiten Bereich 16 des Druckraums 5 angeordnet ist. Der zweite Bereich 16 ist im mittleren Drittel des Druckraums 5 angeordnet. Auf diese Weise wird eine optimale Unterstützung der Wandung des Düsenkörpers 3 im Bereich des Druckraums 5 erreicht, wodurch eine dünne Ausführung der Wandung des Düsenkörpers 3 ermöglicht wird. Dadurch wird ein Einspritzventil möglich, das einen geringen Durchmesser im Bereich des Druckraumes 5 aufweist. Mit gestrichelten Linien ist die Richtung der übertragenen Vorspannkraft eingezeichnet, die vom Anliegebereich 25 ausgeht und im zweiten Bereich 16 am Druckraum 5 einwirkt.

Fig. 3 zeigt eine weitere, nicht erfindungsgemäße Ausführungsform des Einspritzventils gemäß Fig. 2, wobei jedoch der Aufliegebereich 25 zwischen der ersten und der zweiten Anliegefläche 9, 10 in einem oberen ersten Drittel, einem ersten Bereich 15, des Druckraums 5 angeordnet ist.

Fig. 4 zeigt eine weitere, nicht erfindungsgemäße Ausführungsform des Einspritzventils gemäß Fig. 2, wobei der Aufliegebereich 25 in einem dritten Bereich 17, im unteren Drittel des Druckraums 5 angeordnet ist. Die Ausführungsformen der Figuren 3 und 4 ermöglichen eine gute Unterstützung des Druckraums 5, wobei jedoch optimale Werte mit der Ausführungsform der Fig. 2 erreicht werden.

Bei den nicht erfindungsgemäßen Ausführungsformen der Figuren 2 bis 4 weist mindestens eine Anliegefläche eine konvexe Fläche 24 in Richtung auf die andere Anliegefläche auf. Auf diese Weise wird eine vergrößerte Ringflächenpressung zwischen der ersten und der zweiten Anliegefläche gewährleistet. Dies ermöglicht es, bei der Fertigung der ersten und der zweiten Anliegefläche größere Winkelbereiche zu verwenden, so dass die Fertigung weniger aufwendig ist. Zudem wird ein geringer Flächendruck erreicht, so dass sowohl der Düsenkörper als auch die Spannmutter geringeren Spannungen ausgesetzt sind. Zudem wird durch den großen Aufliegebereich 25 im Bereich des Druckraums 5 ein Gegendruck auf die Wandung des Düsenkörpers 3 im Bereich des Druckraums 5 eingebracht, so dass die Wandung des Düsenkörpers 3 im Bereich des Druckraums 5 relativ dünn ausgeführt werden kann und trotzdem im Druckraum 5 ein hoher Kraftstoffdruck eingebracht werden kann, ohne dass der Düsenkörper 3 durch den hohen Kraftstoffdruck beschädigt wird. Dies ermöglicht wiederum ein Einspritzventil mit einem kleinen Querschnitt.

Fig. 5 zeigt eine Ausführungsform der Erfindung, bei der die zweite Anliegefläche 10 am Düsenkörper 3 als konvexe Fläche ausgebildet ist. Die konvexe Fläche weist vorzugsweise Radien im Bereich von 2 bis 10 mm auf. Die zweite Anliegefläche 10 ist rotationssymmetrisch zur Mittensymmetrieachse 18 ausgebildet. In der Darstellung der Fig. 5 sind Details, wie der Druckraum 5 und die Ausnehmung 23 nicht explizit dargestellt. Die Spannmutter 1 weist eine erste Anliegefläche 9 auf, die als Teilkugelfläche ausgebildet ist. Die Teilkugelfläche weist eine konkave Form auf, die einen Radius im Bereich von 5 bis 20 mm aufweist. Im Querschnitt geht die erste Anliegefläche 9 von der inneren Wandung 28 des Hülsenteils 7 kontinuierlich hervor und schneidet vorzugsweise in einem Winkel größer als 90° die Innenfläche 27 am Ringteil 8. Die Radien der ersten und zweiten Anliegefläche 9, 10 sind in der Weise aufeinander angepasst, dass eine möglichst große Flächenberührung zwischen der ersten und der zweiten Anliegefläche 9, 10 erreicht wird.

Durch die kalottenartige Form der ersten Anliegefläche 9 und der konvexen Fläche der zweiten Anliegefläche 10 wird eine optimale Anpassung ermöglicht, die die Verwendung von kleineren Radien für die erste und die zweite Anliegefläche 9, 10 erlaubt. Die kleineren Radien weisen den Vorteil auf, dass kleine Radien genau überprüft und nachgemessen werden können. Auf diese Weise wird eine präzise Einhaltung der vorgegebenen Radien bei der Herstellung ermöglicht.

Ein wesentlicher Vorteil der konkaven Teilkugelfläche besteht darin, dass die Teilkugelfläche und die zugeordnete konvexe Fläche einfach zu fertigen sind.

## Patentansprüche

1. Einspritzventil mit einem Gehäuse, mit einem Düsenkörper (3), mit einer Spannmutter (1), die mit dem Gehäuse verbunden ist, die mit einer ersten Anliegefläche (9) auf einer zweiten Anliegefläche (10) des Düsenkörper (3) aufliegt, wobei die Spannmutter (1) den Düsenkörper (3) gegen das Gehäuse spannt, wobei die erste oder die zweite Anliegefläche (9,10) eine Wölbung (24) in Richtung auf die zweite bzw. die erste Anliegefläche (9,10) aufweist, und wobei die erste und die zweite Anliegefläche (9, 10) im Bereich der Wölbung (24) aneinander anliegen,
**dadurch gekennzeichnet,**
**dass** die erste Anliegefläche (9) eine einen Radius aufweisende konvexe Wölbung (24) in Richtung auf die zweite Anliegefläche (10) aufweist, oder, dass die zweite Anliegefläche (10) eine einen Radius aufweisende konvexe Wölbung (24) in Richtung auf die erste Anliegefläche (9) aufweist, wobei die erste Anliegefläche (9) an der Spannmutter (1) als eine einen Radius aufweisende konkave Teilkugelfläche ausgeführt ist.

2. Einspritzventil nach Anspruch 1, **dadurch gekennzeichnet, dass** die konvexe Wölbung an der ersten Anliegefläche (9) der Spannmutter angeordnet ist und die zweite Anliegefläche (10) in Form einer Kegelfläche ausgebildet ist.

3. Einspritzventil nach Anspruch 2, **dadurch gekennzeichnet, dass** die Kegelfläche im Querschnitt einen Winkel größer als 20° und kleiner als 70°, vorzugsweise zwischen 40° und 60° zur Mittenachse (18) des Einspritzventils aufweist.

4. Einspritzventil nach einem der Ansprüche 1 bis 3, **dadurch gekennzeichnet, dass** die Wölbung (24) in der Ebene der Mittenachse des Einspritzventils einen Radius im Bereich von 20 bis 60 mm aufweist.

5. Einspritzventil nach einem der Ansprüche 1 bis 3, **dadurch gekennzeichnet, dass** die Wölbung (24) in der Ebene der Mittenachse (18) des Einspritzventils im Wesentlichen einen Radius im Bereich von 2 bis 20 mm aufweist.

6. Einspritzventil nach einem der Ansprüche 1 bis 5, **dadurch gekennzeichnet, dass** der Düsenkörper (3) einen Druckraum (5) aufweist, der im Bereich der Wölbung (24) angeordnet ist.

7. Einspritzventil nach Anspruch 6, **dadurch gekennzeichnet, dass** ein Aufliegebereich (25), in dem die Wölbung (24) an der ersten bzw. an der zweiten Anliegefläche (9, 10) anliegt, auf der Höhe angeordnet ist, auf der sich die Mitte des Druckraums (5) befindet.

## Claims

1. Injection valve having a housing, having a nozzle body (3) and having a clamping nut (1) which is connected to the housing and rests with a first bearing surface (9) on a second bearing surface (10) of the nozzle body (3), the clamping nut (1) clamping the nozzle body (3) against the housing, the first or the second bearing surface (9, 10) having a curvature (24) in the direction of the second or the first bearing surface (9, 10), and the first and the second bearing surfaces (9, 10) bearing against each other in the region of the curvature (24), **characterized in that** the first bearing surface (9) has a convex curvature (24), which has a radius, in the direction of the second bearing surface (10), or **in that** the second bearing surface (10) has a convex curvature (24), which has a radius, in the direction of the first bearing surface (9), the first bearing surface (9) being formed on the clamping nut (1) as a concave partially spherical surface which has a radius.

2. Injection valve according to Claim 1, **characterized in that** the convex curvature is arranged on the first bearing surface (9) of the clamping nut, and the second bearing surface (10) is designed in the form of a conical surface.

3. Injection valve according to Claim 2, **characterized in that** the conical surface has, in cross section, an angle larger than 20° and smaller than 70°, preferably between 40° and 60° with respect to the central axis (18) of the injection valve.

4. Injection valve according to one of Claims 1 to 3, **characterized in that** the curvature (24) has a radius in the range of from 20 to 60 mm in the plane of the central axis of the injection valve.

5. Injection valve according to one of Claims 1 to 3, **characterized in that** the curvature (24) essentially has a radius in the range of from 2 to 20 mm in the plane of the central axis (18) of the injection valve.

6. Injection valve according to one of Claims 1 to 5, **characterized in that** the nozzle body (3) has a pressure chamber (5) which is arranged in the region of the curvature (24).

7. Injection valve according to Claim 6, **characterized in that** a bearing region (25) in which the curvature (24) bears against the first and against the second bearing surface (9, 10) is arranged at the height at which the center of the pressure chamber (5) is situated.

## Revendications

1. Soupape d'injection comportant un boîtier, un corps de buse (3), un écrou de serrage (1), qui est assemblé au boîtier, qui est en appui avec une première surface d'appui (9) sur une deuxième surface d'appui (10) du corps de buse (3), l'écrou de serrage (1) serrant le corps de buse (3) contre le boîtier, la première ou la deuxième surface d'appui (9, 10) possédant un cintrage (24) orienté vers la deuxième ou la première surface d'appui (10, 9), et la première et la deuxième surfaces d'appui (9, 10) étant en appui l'une contre l'autre dans la zone du cintrage (24),
**caractérisée en ce que** la première surface d'appui (9) comporte un cintrage (24) convexe avec un rayon et orienté vers la deuxième surface d'appui (10), ou **en ce que** la deuxième surface d'appui (10) comporte un cintrage (24) convexe avec un rayon et orienté vers la première surface d'appui (9), la première surface d'appui (9) sur l'écrou de serrage (1) étant réalisée sous la forme d'une surface partiellement sphérique concave avec un rayon.

2. Soupape d'injection selon la revendication 1, **caractérisée en ce que** le cintrage convexe est réalisé sur la première surface d'appui (9) de l'écrou de serrage (1), et la deuxième surface d'appui (10) est réalisée sous la forme d'une surface conique.

3. Soupape d'injection selon la revendication 2, **caractérisée en ce que** la surface conique, sur une coupe transversale, délimite avec l'axe médian (18) de la soupape d'injection un angle supérieur à 20° et inférieur à 70°, de préférence entre 40° et 60°.

4. Soupape d'injection selon l'une quelconque des revendications 1 à 3, **caractérisée en ce que** le cintrage (24) dans le plan de l'axe médian (18) de la soupape d'injection possède un rayon dans la plage de 20 à 60 mm.

5. Soupape d'injection selon l'une quelconque des revendications 1 à 3, **caractérisée en ce que** le cintrage (24) dans le plan de l'axe médian (18) de la soupape d'injection possède sensiblement un rayon dans la plage de 2 à 20 mm.

6. Soupape d'injection selon l'une quelconque des revendications 1 à 5, **caractérisée en ce que** le corps de buse (3) comporte une chambre de pression (5) qui est disposée dans la zone du cintrage (24).

7. Soupape d'injection selon la revendication 6, **caractérisée en ce qu'**une zone d'appui (25), dans laquelle le cintrage (24) est en appui contre la première ou la deuxième surface d'appui (9, 10), est disposée à une hauteur à laquelle est situé le milieu de la chambre de pression (5).
